# EUROPÄISCHE PATENTSCHRIFT

(11) **EP 0 576 924 B1**
(45) Veröffentlichungstag und Bekanntmachung des Hinweises auf die Patenterteilung: **17.04.1996**
(21) Anmeldenummer: 93109666.3
(22) Anmeldetag: 17.06.1993
(51) Int. Cl.: A47C 19/00, A47C 19/02, A61G 7/012

(54) **Kranken- oder Pflegebett**
Hospital bed
Lit d'hôpital

(30) Priorität: 30.06.1992 DE 9208738 U
(43) Veröffentlichungstag der Anmeldung: 05.01.1994
(73) Patentinhaber: Wissner-Bosserhoff GmbH & Co. KG, 58739 Wickede (DE)
(72) Erfinder: Bosserhoff, Gerd, 33129 Delbrück (DE); Kötter, Helmut, 32120 Hiddenhausen (DE)
(74) Vertreter: Fritz, Edmund Lothar, Dipl.-Chem.

(56) Entgegenhaltungen:
- DE-A- 4 115 916
- DE-C- 3 919 207
- DE-U- 9 016 422
- DE-U- 9 207 379
- FR-A- 2 642 962

## Beschreibung

Die Erfindung bezieht sich auf ein Kranken- oder Pflegebett, mit einem vier Standfüße aufweisenden und einen höhen- und/oder neigungsverstellbaren Bettrahmen tragenden Untergestell, dessen Standfüßen jeweils ein an einer separaten, am Untergestell neben den Standfüßen gelagerten Führung in die Bett-Fahrstellung absenkbares und in die Bett-Standstellung anhebbares Rad zugeordnet ist.

Ein derartiges Krankenbett ist aus dem Dokument DE-A-39 19 207 bekannt.

Für das Fahren und das standsichere Festsetzen von Kranken- oder Pflegebetten ist es bekannt geworden, entweder die Räder höhenverfahrbar vorzusehen oder aber die Standfüße des Untergestelles in sich teleskopartig ausfahrbar auszubilden.

Aufgabe der Erfindung ist es, ein nach der eingangs genannten Art aufgebautes Kranken- oder Pflegebett dahingehend zu verbessern, daß die Höhenverstellung der Räder in einfacher Weise ohne manuelle Betätigungen bequem durchführbar ist und außen am Bett keinerlei Verstell- und Betätigungsmittel störend freiliegen.

Diese Aufgabe wird erfindungsgemäß durch die kennzeichnenden Merkmale des Patentanspruches 1 gelöst; die sich daran anschließenden Unteransprüche beinhalten Gestaltungsmerkmale, welche vorteilhafte und förderliche Weiterbildungen der Aufgabenlösung darstellen.

Das erfindungsgemäße Kranken- oder Pflegebett ist mit einer einfach aufgebauten, ohne manuelle Handgriffe bequem bedienbaren und nach außen kaum sichtbaren, sowie keine störenden Teile zeigenden Verstellmöglichkeit für die Räder ausgestattet, die auf kurzen Hubwegen über Kniehebel und einen oder zwei motorische Antriebe in die Bett-Standstellung und die Bett-Fahrstellung höhenbewegt werden können.

Für diese Radverstellung sind in bevorzugter Weise zwei motorische Antriebe vorgesehen, die jeweils ein in einem Bett-Längenendbereich angeordnetes Kniehebelpaar betätigen, und von diesem Kniehebelpaar wird mindestens eine Druck- und Schubstange das andere im Bett-Längenendbereich angeordnete Kniehebelpaar zwangsläufig mitgenommen, so daß auf Knopfdruck vom Patienten oder vom Pflegepersonal diese Verstellung der Antriebe und aller Räder in die beiden Bettstellungen möglich ist.

Die gesamte Verstellung und der Motor mit den Übertragungsmitteln ist jeweils innerhalb eines Seitenteiles des Bettes angeordnet, somit nach außen kaum sichtbar und ergibt keine nach außen unschön und ungewollt vorstehenden, durch Anstoßen Verletzungen ergebenden und das Gesamtbild störende Bauteile.

Die gesamte Verstellmechanik mit Motor ist kostengünstig aufgebaut und dauerhaft haltbar ausgeführt.

Es ist bevorzugt, für ein führungssicheres und störungsfreies Teleskopverschieben der Räder jeder Rad-Teleskopführung ein Kniehebelpaar zuzuordnen und jeweils die beiden in einen gemeinsamen Bett-Längsseitenbereich angeordneten Kniehebelpaare durch ein Druck- und Zugstange und einen Antrieb bewegungsmäßig zu koppeln.

Es besteht jedoch auch die Möglichkeit, alle vier Kniehebelpaare durch eine gemeinsame Druck- und Zugstange und einen gemeinsamen Antrieb zu betätigen.

Anhand der Zeichnungen wird ein Ausführungsbeispiel der Erfindung nachfolgend näher erläutert. Es zeigt:
- Fig. 1: eine Seitenansicht eines Kranken- oder Pflegebettes mit standsicherem und über motorisch bewegte Kniehebel höhenbewegbarem Untergestell,
- Fig. 2: eine Draufsicht auf einen Längsseitenbereich des Untergestelles mit Rädern, Kniehebeln, motorischem Antrieb und Druck- und Zugstange,
- Fig. 3: eine Seitenansicht einer Rad-Teleskopführung mit durch den Antrieb und den verschwenkten Kniehebeln in die Fahrstellung ausgefahrenem Rad.

Das Kranken- oder Pflegebett zeigt einen vier Standfüße (2) aufweisenden und einen höhen- und/oder neigungsverstellbaren Bettrahmen (3) tragendes Untergestell (1), dessen Standfüßen (2) jeweils ein an einer separaten, am Untergestell (1) neben den Standfüßen (2) gelagerten Führung (4) in die Bett-Fahrstellung absenkbares und in die Bett-Standstellung anhebbares Rad (5) zugeordnet ist.

Jedes Rad (5) ist an dem höhenbeweglichen Schiebeteil (6) einer am Untergestell (1) festgelegten Teleskopführung (4) mittels eines Radlagers (8) lenkbar und feststellbar gelagert.

Jeder Teleskopführung (4) ist ein einerseits mit dem feststehenden Teleskopteil (7) und andererseits mit dem höhenverfahrbaren Schiebeteil (6) gelenkig verbundener Kniehebel (9) zugeordnet; der Kniehebel (9) in einem Bett-Längenendbereich ist in seiner Verbindungsachse (10) mit einem motorischen Antrieb (11) verbunden und der Kniehebel (9) im anderen Längenendbereich ist in seiner Verbindungsachse (10a) über mindestens eine Druck- und Zugstange (12) mit der motorisch bewegten Verbindungsachse (10) bewegungsmäßig gekoppelt.

Jeder Kniehebel (9) hat einen ersten, mit einem Ende um eine waagerechte Schwenkachse (13) am feststehenden Teleskopteil (7) schwenkbar gelagerten Hebel (15) und einen zweiten, mit einem Ende um eine waagerechte Schwenkachse (14) am Schiebeteil (6) gelagerten, und mit dem das Rad (5) haltenden Schiebeteil (6) höhenbeweglich verbunden Hebel (16) und beide Hebel (15,16) sind mit ihren benachbarten Ende in der gemeinsamen Verbindungsachse (10, 10a) gelenkig miteinander verbunden.

Der motorische Antrieb (11) ist von einem Elektromotor mit längsverschiebbarer Gewindespindel (17) gebildet, welcher am Untergestell (1) um eine waagerechte Achse (18) höhenverschwenkbar lagert und mit dem freien Längenende seiner Gewindespindel (17) um die Verbindungsachse (10) in einem Bett-Längenendbereich angeordneten Kniehebel (5) zu dessen Verschwenkung für die Höhenbewegung des Rad-Schiebeteiles (6) faßt und dabei die Verbindungsachse (10) drehbar aufnimmt.

Für Verbindung von Hebel (15) und Gewindespindel (17) ist der Hebel (15) zu einem abgewinkelten Hebelteil (15a) in Richtung des im anderen Bettende liegenden Kniehebels (9) verlängert und in diesem Hebelteil (15a) durch eine waagerechte Achse (15b) mit der Gewindespindel (17) schwenkbeweglich verbunden.

Zwischen der vom Elektromotor (11) bewegten Kniehebel-Verbindungsachse (10) und der zweiten Kniehebel-Verbindungsachse (10a) ist die Druck- und Zugstange (12) zur gleichlaufenden Höhenbewegung der gekoppelten oder aller Rad-Schiebeteile (6) angeordnet, die in ihren Stangenenden die Verbindungsachsen (10, 10a) drehbeweglich umgreift.

Die feststehenden Teleskopteile (7) sind an auf dem Untergestell (1) liegenden Querträgern (21) mittels aufrechter Lagerschilde (22) ortsfest gelagert; der oder die Antriebe (11) sind mit je einer Gabel (23) in ihrer Schwenkachse (18) an einem Lagerschild (22) höhenverschwenkbar gehalten.

In Fig. 1 ist die Standstellung des Bettes gezeigt, in dem die Gewindespindel (17) eingefahren ist, die beiden Hebel (15, 16) der Kniehebel (9) in eine eingeknickte Lage verschwenkt sind, das Rad-Schiebeteil (6) nach oben soweit in das Teleskopteil (7) eingefahren ist, daß die Räder (5) keinen Kontakt mit dem Boden (20) haben.

Über die Druck- und Zugstangen (12) ist die zweite Verbindungsachse (10a) ebenfalls bewegt und sind die Hebel (15, 16) des anderen Kniehebels (9) in die entsprechende, eingeknickte Lage gebracht worden, so daß alle Schiebeteile (6) eingefahren sind und das Untergestell (1) das gesamte Bett standsicher trägt.

Zum Fahren des Bettes wird die Gewindespindel (17) durch den Antrieb (11) ausgefahren, dadurch über die Gabel (23), die Verbindungsachse (10) in Längsrichtung des Untergestelles (1) verschoben, wodurch beide Hebel (15, 16) um ihre Achse (13, 14) in eine gestreckte Lage verschwenken und der untere Hebel (16) mit seiner Achse (14) nach unten wandert und dabei das Schiebeteil (6) aus dem festen Teleskopteil (7) herausschiebt und zwar soweit, bis die Räder (5) Kontakt mit dem Boden (18) eingehen und die Standfüße (2) vom Boden (20) frei sind (Fig. 3).

Bei der Bewegung der Verbindungsachse (10) durch die Gewindespindel (17) wird gleichzeitig die Druck- und Zugstange (12) durch diese Achse (10) verschoben und verschiebt ihrerseits die andere Verbindungsachse (10a) in gleicher Richtung, so daß die Kniehebel (9) durch diese Achse (10a) ebenfalls in die gestreckte Lage gebracht werden, wie in Fig. 3 dargestellt; diese Kniehebel (9) führen zwangsgeführt dieselbe Bewegung wie die motorseitigen Kniehebel (9) aus und ziehen ihre zugeordneten Schiebeteile (6) in die Teleskopteile (7) ein oder drücken sie aus demselben heraus.

Bei dieser Verstellung kann der Antrieb (11) um seine Lagerachse (18) gegenüber dem Untergestell (1) verschwenken.

Es ist bevorzugt, in beide Bett-Längsseiten jeweils zwei Kniehebel (9) oder Kniehebelpaare mit einem Antrieb (11) anzuordnen; in Fig. 2 sind an jeder Teleskopführung (4) zwei Kniehebel (9) vorgesehen, und ihre Hebel (15, 16) beiderseits der Führung (4) angeordnet und die Stange (12) greift mit beiden Enden an je einem Kniehebel (9) an.

Die beiden Antriebe (11) werden für das Absenken und Anheben der Räder (5) von einer Steuerung zentral von einem Hand-Bedienteil gesteuert.

Die jeweils in einem Längen-Seitenbereich angeordneten Kniehebel (5) oder Kniehebelpaare (5) werden durch eine Druck- und Zugstange (12) bewegungsmäßig gekoppelt und sind durch einen eigenen oder einen gemeinsamen, alle vier Kniehebel (9) oder vier Kniehebelpaare (9) betätigenden Antrieb (11) für die Rad-Höhenbewegung verschwenkbar miteinander verbunden.

Bei der Anordnung eines Antriebes (11) für alle vier Schiebeteile (6) kann eine einzige Stange (12) für die Kupplung aller vier Kniehebel (9) oder Kniehebelpaare (9) vorgesehen sein.

## Patentansprüche

1. Kranken oder Pflegebett, mit einem vier Standfüße (2) aufweisenden und einen höhen- und/oder neigungsverstellbaren Bettrahmen (3) tragenden Untergestell (1), dessen Standfüßen (2) jeweils ein an einer separaten, am Untergestell (1) neben den Standfüßen gelagerten Führung (4) in die Bett-Fahrstellung absenkbares und in die Bett-Standstellung anhebbares Rad (5) zugeordnet ist, dadurch gekennzeichnet, daß jedes Rad (5) an dem höhenbeweglichen Schiebeteil (6) einer am Untergestell (1) festgelegten Teleskopführung (4) gelagert ist,
jeder Teleskopführung (4) ein einerseits mit dem feststehenden Teleskopteil (7) und andererseits mit dem höhenverfahrbaren Schiebeteil (6) gelenkig verbundener Kniehebel (9) zugeordnet ist,
der Kniehebel (9) in einem Bett-Längenendbereich in seiner Verbindungsachse (10) mit einem motorischen Antrieb (11) verbunden und der Kniehebel (9) im anderen Bett-Längenendbereich in seiner Verbindungsachse (10a) über mindestens eine Druck- und Zugstange (12) mit der motorisch bewegten Verbindungsachse (10) bewegungsmäßig gekoppelt ist.

2. Kranken- oder Pflegebett nach Anspruch 1, dadurch gekennzeichnet, daß jeder Kniehebel (9) einen ersten, mit seinem Ende um eine waagerechte Schwenkachse (13) am feststehenden Teleskopteil (7) schwenkbar gelagerten Hebel (15) und einen zweiten, mit einem Ende um eine waagerechte Schwenkachse (14) am Schiebeteil (6) schwenkbar gelagerten, und mit dem das Rad (5) haltenden Schiebeteil (6) höhenbeweglich verbundenen Hebel (16) aufweist und beide Hebel (15, 16) mit ihren benachbarten Enden in der gemeinsamen Verbindungsachse (10, 10a) gelenkig miteinander verbunden sind.

3. Kranken- oder Pflegebett nach Anspruch 1 oder 2, dadurch gekennzeichnet, daß der motorische Antrieb (11) von einem Elektromotor mit längsverschiebbarer Gewindespindel (17) gebildet ist, der am Untergestell um eine waagerechte Achse (18) höhenschwenkbar lagert und mit dem freien Längenende der Gewindespindel (17) um die Verbindungsachse (10) des in einem Bett-Längenendbereich angeordneten Kniehebels (9) zu dessen Verschwenkungen für die Höhenbewegung des Schiebeteiles (6) faßt.

4. Kranken- oder Pflegebett nach Anspruch 3, dadurch gekennzeichnet, daß der Hebel (15) des von der Gewindespindel (17) beaufschlagten Kniehebels (9) zu einem abgewinkelten Hebelteil (15 a) verlängert und im freien Hebelteilende durch eine waagerechte Achse (15 b) mit der Gewindespindel (17) schwenkbeweglich verbunden ist.

5. Kranken- oder Pflegebett nach einem der Ansprüche 1 bis 4, dadurch gekennzeichnet, daß zwischen der vom Elektromotor (11) bewegten Kniehebel-Verbindungsachse (10) und der zweiten Kniehebel-Verbindungsachse (10a) die Druck- und Zugstange (12) zur gleichlaufenden Höhenbewegung der Rad-Schiebeteile (6) angeordnet ist und in ihren Stangenenden die Verbindungsachsen (10, 10a) drehbeweglich aufnimmt.

6. Kranken- oder Pflegebett nach einem der Ansprüche 1 bis 5, dadurch gekennzeichnet, daß die beiden jeweils in einem Längen-Seitenbereich angeordneten Kniehebel (9) oder Kniehebelpaare (9) durch eine Druck- und Zugstange (12) bewegungsmäßig gekoppelt und durch einen eigenen oder einen gemeinsamen, alle Kniehebelpaare (9) betätigenden Antrieb (11) für die Rad-Höhenbewegung verschwenkbar sind.

7. Kranken- oder Pflegebett nach einem der Ansprüche 1 bis 6, dadurch gekennzeichnet, daß die Teleskopteile (7) der Teleskopführung (4) an auf dem Untergestell (1) liegenden Querträgern (21) mittels aufrechter Lagerschilde (22) ortsfest gelagert und der Antriebe (11) mit einer Gabel (23) in seiner Schwenkachse (18) an einem Lagerschild (22) höhenverschwenkbar gehalten ist.

## Claims

1. Hospital bed having an underframe (1) comprising four supporting legs (2) and carrying a bed frame (3) which is adjustable in height and/or inclination, the supporting legs (2) being associated in each case with a wheel (5) supported at a separate guide (4) mounted at the underframe (1) near the supporting legs and being able to be lowered into the traveling position of the bed and lifted into the stationary position of the bed, characterised in that each wheel (5) is supported at the height adjustable sliding part (6) of a telescopic guide (4) fixed to the underframe (1),
each telescopic guide (4) is associated with a toggle joint (9) pivotally connected to the stationary telescopic part (7) on the one hand, and with the height adjustable sliding part (6) on the other hand,
the toggle joint (9) is connected, at one end region of the bed's length with its connecting shaft (10) to a motor drive (11) and the toggle joint (9) at the other end region of the bed's length is coupled with its connecting shaft (10a) via at least one pressing and drawing rod (12) to the motor driven connecting shaft (10) as regards its movements.

2. Hospital bed as claimed in claim 1, characterised in that each toggle joint (9) comprises a first lever (15) mounted at the stationary telescopic part (7) so as to be pivotable with one end about a horizontal pivot axis (13), and a second lever (16) is mounted at the sliding part (6) so as to be pivotable with one end about a horizontal pivot axis (14), said lever being further connected adjustably in height to the sliding part (6) carrying the wheel (5), both levers (15, 16) being pivotally connected to one another with their neighbouring ends in the common connecting shaft (10, 10a).

3. Hospital bed as claimed in claim 1 or 2, characterised in that the motor drive (11) is formed by an electric motor with a longitudinally shiftable threaded spindle (17), said motor being mounted at the underframe so as to be upwardly tiltable about a horizontal shaft (18) and encompassing with the free end of the threaded spindle (17) the connecting shaft (10) of the toggle joint (9) arranged in one end region of the bed's length for the pivot movements thereof for the altitude motion of the sliding part (6).

4. Hospital bed as claimed in claim 3, characterised in that the lever (15) of the toggle joint (9) activated by the threaded spindle (17) is elongated so as to form a bent off lever part (15 a) and is connected at the free end of the lever part by a horizontal shaft (15 b) to the threaded spindle (17) so as to be pivotally movable.

5. Hospital bed as claimed in any one of claims 1 to 4, characterised in that between the toggle joint connecting shaft (10) moved by the electric motor (11) and the second toggle joint connecting shaft (10a) there is arranged the pressing and drawing rod (12) for the synchronous altitude motion of the wheel sliding parts (6) and accommodates in its rod ends the connecting shafts (10, 10a) in a pivotable manner.

6. Hospital bed as claimed in any one of claims 1 to 5, characterised in that the two toggle joints (9) or pairs of toggle joints arranged in each case in one lateral region of the length are coupled by means of a pressing and drawing rod (12) as regards their motion and are pivotable by an own or a common drive (11) operating all pairs of toggle joints for the altitude motion of the wheel.

7. Hospital bed as claimed in any one of claims 1 to 6, characterised in that the telescopic parts (7) of the telescopic guide (4) are stationarily mounted at crossbeams (21) lying on the underframe (1) by means of upright bearing brackets (22) and the motor (11) is supported upwardly pivotable with a fork (23) in its pivot shaft (18) at a bearing bracket (22).

## Revendications

1. Lit d'hôpital, avec une carcasse de support (1) présentant quatre pieds (2) et portant un sommier (3) réglable en hauteur et/ou en inclinaison, carcasse de support (1) à chaque pied (2) de laquelle est associée une roue (5) montée dans un guidage (4) disposé sur la carcasse (1) à côté de chaque pied (2), roue (5) qui peut être abaissée dans une position basse permettant le déplacement du lit et qui peut être levée dans une position haute pour la mise en position stable du lit, caractérisé par le fait que chaque roue (5) est montée dans l'élément mobile en hauteur (6) d'un guidage télescopique (4) monté de manière fixe sur la carcasse de support (1),
par le fait qu'à chaque guidage télescopique (4) est associé un levier à genouillère (9) articulé d'une part sur l'élément télescopique fixe (7) et d'autre part sur l'élément mobile en hauteur (6) du guidage
par le fait que l'axe d'articulation (10) du levier à genouillère (9) qui est situé à une extrémité du lit est relié à un moteur (11) et par le fait que l'axe d'articulation (10a) du levier à genouillère (9) qui est situé à l'autre extrémité du lit est par l'intermédiaire d'une tringle de poussée et de traction (12) accouplé mécaniquement à l'axe d'articulation (10) qui est mû par le moteur.

2. Lit d'hôpital suivant la revendication 1, caractérisé par le fait que chaque levier à genouillère 9 présente un premier bras (15) dont l'extrémité est articulée sur un axe de rotation horizontal (13) de l'élément télescopique fixe (7) et un deuxième bras (16) dont une extrémité est articulée sur un axe de rotation horizontal (14) prévu sur l'élément mobile (6) en hauteur qui porte la roue (5) et par le fait que les deux bras (15, 16) sont par leurs extrémités contiguës reliés par articulation à l'axe d'articulation (10, 10a) commun.

3. Lit d'hôpital suivant la revendication 1 ou 2, caractérisé par le fait que le moteur (11) est constitué par un moteur électrique à broche filetée (17) pouvant coulisser en direction longitudinale, moteur qui est monté à pivotement réglable en hauteur sur un axe horizontal (18) sur la carcasse, l'extrémité longitudinale libre de la broche filetée (17) entourant l'axe d'articulation (10) du levier à genouillère (9) disposé dans une extrémité du lit aux fins de permettre le pivotement du levier à genouillère (9) pour assurer la course en hauteur de l'élément mobile (6).

4. Lit d'hôpital suivant la revendication 3, caractérisé par le fait que le bras (15) du levier à genouillère (9) commandé par la broche filetée (17) est prolongé par un troncon de bras coudé (15a) et est à l'extrémité du troncon de bras coudé relié par un axe horizontal (15b) à pivotement à la broche filetée (17).

5. Lit d'hôpital suivant l'une quelconque des revendications de 1 à 4, caractérisé par le fait qu'entre l'axe d'articulation (10) du levier à genouillère mû par le moteur électrique (11) et le deuxième axe d'articulation (10a) est disposée la tringle de poussée et de traction (12) aux fins du mouvement en hauteur synchrone des éléments coulissants (6) des roues et par le fait que les extrémités de la tringle reçoivent à rotation les axes d'articulation (10, 10a).

6. Lit d'hôpital suivant l'une quelconque des revendications de 1 à 5, caractérisé par le fait que les deux leviers à genouillère (9) ou paires de leviers à genouillère (9) disposés à la même extrémité du lit sont accouplés mécaniquement par une tringle de poussée et de traction (12) et peuvent en vue de la course en hauteur de la roue être pivotés à l'aide d'un moyen d'entraînement individuel ou commun (11) actionnant toutes les paires de leviers à genouillère (9).

7. Lit d'hôpital suivant l'une quelconque des revendications de 1 à 6, caractérisé par le fait que les éléments télescopiques (7) du guidage télescopique (4) sont montés de manière fixe sur les traverses (1) posés sur la carcasse de support (4) au moyen de paliers verticaux (22)et par le fait que le moyen d'entraînement (11) est maintenu dans le palier (22) à pivotement en hauteur au moyen d'une fourche (23) enserrant son axe d'articulation (18).
